# EUROPÄISCHE PATENTSCHRIFT

(11) **EP 2 391 827 B1**
(45) Veröffentlichungstag und Bekanntmachung des Hinweises auf die Patenterteilung: **01.06.2016**
(21) Anmeldenummer: 10701350.0
(22) Anmeldetag: 20.01.2010
(51) Int. Cl.: F04C 21/00

(54) **DREHKOLBENMASCHINE MIT EINEN AUSSENLÄUFER ELEKTROMOTOR.**
ROTARY PISTON ENGINE WITH AN EXTERNAL ROTOR ELECTRICAL MOTOR.
MOTEUR À PISTON ROTATIF AVEC UN MOTEUR ÉLECTRIQUE DE ROTOR EXTERNE.

(30) Priorität: 28.01.2009 DE 102009006521
(43) Veröffentlichungstag der Anmeldung: 07.12.2011
(73) Patentinhaber: Robert Bosch GmbH, 70442 Stuttgart (DE)
(72) Erfinder: ARNOLD, Felix, 69239 Neckarsteinach (DE); KACMAR, Marian, 70190 Stuttgart (DE)
(86) Internationale Anmeldenummer: PCT/EP2010/050624
(87) Internationale Veröffentlichungsnummer: WO 2010/086267

(56) Entgegenhaltungen:
- WO-A1-2005/024237
- DE-U1-202006 013 319
- GB-A- 1 308 295
- US-A- 4 384 828
- US-A- 4 836 147
- US-B1- 6 499 966

## Beschreibung

### Stand der Technik

Die Erfindung geht aus von einer Drehkolbenmaschine nach der Gattung des Hauptanspruchs. Bei einer bekannten

Drehkolbenmaschine der gattungsgemäßen Art (WO2005/024237 A1) wird anmelderseits als Vorteil besonders hervorgehoben, dass eine solche Baueinheit des Gehäuses von Elektromotor und Pumpe klein gestaltet werden kann, da der Elektromotor absperrseitig unmittelbar an den Leistungsteil der Rotoren angreift ohne zusätzliche aufwendige Lagerung. Die Gehäuse können äußerst einfach gestaltet und miteinander verbunden sein. Dies spielt insbesondere bei der Verwendung im Kraftstoffförderwesen von Brennkraftmaschinen eine Rolle, beispielsweise als Vorförderpumpe, wobei mit der erfindungsgemäßen Drehkolbenmaschine ein äußerster insbesondere im Kraftfahrzeugwesen wichtiger Leiselauf erzielt wird. In jedem Fall spielt die Lagerung und Anordnung des Leistungsteils in Bezug auf die Drehachse des Elektromotors eine erhebliche Rolle, auch was die relative axiale Verschiebbarkeit des Leistungsteils betrifft. Auch bezüglich der Verzahnung und der damit gegebenen Förderleistung kann eine solche dem Bedarf leicht angepasst werden.

### Der Erfindung zugrundeliegende Aufgabe

Der Erfindung liegt die Aufgabe zugrunde, eine Drehkolbenmaschine der gattungsgemäßen Art so zu verbessern, dass sie besonders günstig herstellbar, vielfältig verwendbar und im Wirkungsgrad sowie im Vergleich zu den bekannten Maschinen verbessert ist.

### Die Erfindung und ihre Vorteile

Die erfindungsgemäße Drehkolbenmaschine mit den kennzeichnenden Merkmalen des Anspruchs 1 hat gegenüber der bekannten Maschine den Vorteil, dass sie auch zur Saugförderung einsetzbar ist, ein äußerst günstiges Drehzahlverhältnis zwischen elektrischem Außenläufermotor und dem Leistungsteil der Drehkolbenmaschine aufweist, so dass eine Drehzahl von 4.000 rpm zu einer Relativgeschwindigkeit von 400 rpm der Rotoren bei einer Verzahnung 9/10 führt. Bei einer vergleichbaren meist verwendeten Flügelzellenmaschine werden die dichtenden Lamellen mit ihrer äußeren Dichtkante mit der vollen Umfangsgeschwindigkeit radial auf die Lauffläche gepresst, also entsprechend der an den Lamellen radial angreifenden Fliehkraft. Ein zusätzlicher Vorteil der Erfindung besteht vor allem auch darin, dass aufgrund der Konstruktion, insbesondere der Art der Verzahnung der Maschinenrotoren nur sehr geringe Axialkräfte erforderlich sind, um einen höchst dichtenden kleinen Spalt in der Verzahnung zu gewährleisten und damit einerseits die Reibleistung sehr niedrig zu halten und andererseits den Verschleiß an den dichtenden Flächen zu minimieren, was in jedem Fall zu einem guten Wirkungsgrad führt.

Erfindungsgemäß weist das Maschinengehäuse ein einen Montageflansch aufweisendes flanschartiges Mittelteil auf mit Öffnungen oder Nasen zur Befestigung der Drehkolbenmaschine an dritten Gegenständen und an dem einerseits der zentrale Tragrohrabschnitt angeordnet ist und andererseits das das drehkolbenaufnehmende Gehäuse befestigt ist. Zwar sind Mittel zur Befestigung des Maschinengehäuses grundsätzlich bekannt, doch bietet die erfindungsgemäße Drehkolbenmaschine hier insofern eine neuartige Flanschbefestigung als diese den Flansch am Mittelteil des Maschinengehäuses aufweist, was erheblich zu einer Reduzierung der Gesamtlänge der Drehkolbenmaschine führt.

Nach einer vorteilhaften Ausgestaltung der Erfindung ist der Rotor des Außenläufermotors nach außerhalb der Maschine in an sich bekannter Weise (DE 103 58 759 A1) durch eine mit dem Maschinengehäuse verbundene Haube abgedeckt.

Nach einer vorteilhaften diese Ausgestaltung betreffenden Gestaltung der Erfindung ist das Absperrteil in diesem Gehäuse oder in einem an dem Ende dieses Gehäuses angeordneten Stopfen vorgesehenen Doppelwälzlager angeordnet. Das Doppelwälzlager übernimmt vor allem zusätzliche Tragfunktionen und kann gegebenenfalls auch zu einer axialen Verstellbarkeit des Absperrteils beitragen.

Abgesehen davon, dass auch die Antriebswelle des Außenläufermotors erfindungsgemäß im Tragrohr auf Wälzlagern gelagert sein kann sind auf der dem Permanentmagneten abgewandten Seite des Außenrotors Kühlrippen zur Kühlluftventilierung nach einer Ausgestaltung der Erfindung angeordnet (Kühlrippen auf dem Rotor, an sich bekannt durch DE 20 2006 013 319 U1).

Nach einer vorteilhaften die Verzahnung der Drehkolbenmaschine betreffenden Ausgestaltung der Erfindung ist diese Verzahnung speziell für niedere Drücke vorgesehen, d. h. eine hohe Übersetzung der Motordrehzahl zur Pumpenförderung.

### Zeichnung

Ein Ausführungsbeispiel des Gegenstandes der Erfindung ist in der Zeichnung dargestellt und im folgenden näher beschrieben.

Es zeigen:
- Fig. 1: eine Drehkolbenmaschine im Längsschnitt;
- Fig. 2: eine Variante dieser Drehkolbenmaschine aus Fig. 1 ebenfalls im Längsschnitt und
- Fig. 3: eine zusätzliche Variante der erfindungsgemäßen Drehkolbenmaschine im Längsschnitt dargestellt.

Bei dem in Fig. 1 dargestellten ersten Ausführungsbeispiel ist in einem Maschinengehäuse 1 ein Leistungsteil 2 sowie ein Absperrteil 3 angeordnet, die auf denen sich zugewandten Seite über eine Trochoidenverzahnung ineinander greifen. Das Maschinengehäuse 1 ist auf der Absperrteilseite durch einen Hohldeckel 4 verschlossen, der in der das Absperrteil 3 aufnehmenden Öffnung befestigt ist. In der Ausnehmung des Hohldeckels 4 ist ein Distanzring 5 angeordnet, der zwei auf einem Zapfen 6 des Absperrteils 3 angeordnete Wälzlager 7 voneinander trennt und sich nach außen ebenfalls wie der Distanzring 5 an der Innenwand des Hohldeckels 4 radial abstützen und gleichzeitig die für eine präzise Führung des Absperrteils erforderliche Lagerung übernehmen. Der Hohldeckel 4 ist zum Maschinengehäuse 1 hin durch einen O-Ring 9 abgedichtet und über Schrauben 10 am Maschinengehäuse 1 befestigt. Die für eine präzise Förderung und zudem einen Leichtlauf gewährleistende axiale Verstellbarkeit des Absperrteils 3 wird durch eine Passscheibe 11 und eine am Zapfen 6 auf dessen Stirnseite angreifende Wellenfeder 12 erzielt. Jedenfalls hat bekannterweise eine solche Drehkolbenmaschine, insbesondere auch als Verdichter verwendet, einen außerordentlichen Leiselauf.

Der Antrieb des Leitungsteils 2 erfolgt durch einen Außenläutermotor, dessen Antriebswelle 13 ebenfalls im Maschinengehäuse 1 gelagert ist. Hierfür weist das Maschinengehäuse 1 ein in den Stator 8 des Außenläufermotors ragenden Tragrohrabschnitt 14 auf, auf dem der Innenstator in Form der Elektrospule 15 angeordnet ist und wobei die Antriebswelle 13 über Wälzlager 16 auf der Innenseite des Tragrohrabschnitts 14 gelagert ist. Zwischen Antriebswelle 13 und Leistungsteil 2 besteht eine spezielle Drehkupplung. Nicht zuletzt ist das Maschinengehäuse 1 zwischen Tragrohrabschnitt 14 und dem eigentlichen Leitungsteil und Absperrteil aufnehmenden Maschinengehäuse flanschartig ausgebildet mit Befestigungsöffnungen 17, um so in einfachster Art die Drehkolbenmaschine zu befestigen. Natürlich können die Befestigungsöffnungen 17 auch bei einer eckigen Ausbildung des Flansches in den freien Ecken angeordnet werden, je nach dem welche Ausführungsart besonders praktisch ist.

Mit der Antriebswelle 13 ist eine den Innenstator 15 umgreifende Rotorglocke 18 befestigt, an der ein mit dem Innenstator 15 zusammenwirkender Magnet 19 angeordnet ist. Der Außenläufermotor ist nach außen durch eine Haube 20 verschlossen, die am Gehäuse 1, insbesondere an dessen Flansch, befestigt ist.

Das in Fig. 2 dargestellte zweite Ausführungsbeispiel ist im Prinzip so aufgebaut wie das erste Ausführungsbeispiel mit geringen Unterschieden, wobei für die gleichen Teile die selben Bezugszahlen wie in Fig. 1 verwendet werden. Die Rotorglocke 18 weist hier keinen Extramagneten auf, sondern ist selbst magnetisch ausgebildet. Im Vergleich zum ersten Ausführungsbeispiel ist deswegen die Glockentiefe größer und der Stator 8 weniger breit ausgebildet. Außerdem weißt diese Ausführung der Erfindung keine Haube über der Rotorglocke auf, um zusätzlich Raum zu sparen und über den Flansch 21 des Gehäuses 1 die komplette Drehkolbenmaschine mit Motor in eine Öffnung eines Trägers zu montieren, um dabei noch mal axiale Baulänge zu gewinnen.

Das in Fig. 3 dargestellte dritte Ausführungsbeispiel weist die oben beschriebenen Merkmale des ersten und zum Teil des zweiten Ausführungsbeispiels auf, wobei hinzukommt, dass auf der Rotorglocke 18 auf der der Maschine abgewandten Seite zur Kühlung mitrotierende Kühlrippen 22 angeordnet sind. Außerdem sind bei 1) zwischen Leitungsteil 2 und Absperrteil 3 aufgrund der Art der dichtenden Verzahnung Gleitgeschwindigkeiten vorhanden, die nur ein Bruchteil der Umfangsgeschwindigkeiten der Rotoren betragen. So weist eine Rotorpaarung mit einem Verzahnungsverhältnis 9/10 bei Drehzahl 4.000 rpm eine maximale Relativgeschwindigkeit am Rotorumfang mal 400 rpm auf. Bei einem Flügelzellenverdichter würde an der radialen äußeren Dichtkante die volle Umfangsgeschwindigkeit wirken, also bei maximaler Relativgeschwindigkeit gleich Rotorumfang mal 4.000 rpm.

Bei 2) bestehen niedere Lasten an den Dichtspalten zwischen den Rotoren. Die Reibleistung wird dadurch sehr niedrig gehalten und der Verschleiß an den dichtenden Flächen minimiert. Anders ist es beim Flügelzellenverdichter, bei dem die Masse der Lamellen auf die exzentrisch umgebende Lauffläche gepresst werden und zwar entsprechend der Umfangsgeschwindigkeit und der daraus resultierenden Fliehkraft.

### Bezugszahlenliste

- 1: Maschinengehäuse
- 2: Leistungsteil
- 3: Absperrteil
- 4: Hohldeckel
- 5: Distanzring
- 6: Zapfen
- 7: Wälzlager
- 8: Stator
- 9: O-Ring
- 10: Schrauben
- 11: Passscheibe
- 12: Wellenfeder
- 13: Antriebswelle
- 14: Tragrohrabschnitt
- 15: Innenstator
- 16: Wälzlager
- 17: Befestigungsöffnung
- 18: Rotorglocke
- 19: Magnet
- 20: Haube
- 21: Flansch
- 22: Kühlrippen

## Patentansprüche

1. Drehkolbenmaschine
- mit mindestens zwei aus Leistungsteil (2) und Absperrteil (3) zusammen wirkendenden Rotoren, welche eine um einen Zahn in der Anzahl unterschiedliche Stirnverzahnung aufweisen, die mit einem die Rotoren (2, 3) aufnehmenden Maschinengehäuse (1) Arbeitsräume begrenzen,
- mit einem bestimmten Winkel der Verdrehachsen der Rotoren (2, 3) zueinander zur Erzeugung der Förderwirkung,
- mit Antrieb des Leistungsteils (2) durch einen achsgleich angeordneten Elektromotor und eine Drehverbindung zwischen Elektromotor und Leistungsteil (2) und
- mit zykloider Ausbildung der Verzahnung, also mit einer Trochoidenverzahnung. **dadurch gekennzeichnet,**
- **dass** der Elektromotor ein Außenläufermotor ist mit Innenstator (15) und Außenrotor,
- **dass** das Maschinengehäuse (1) einen in den Innenstator (15) ragenden ihn tragenden Tragrohrabschnitt (14) aufweist,
- **dass** der Außenrotor eine den Innenstator umgreifende Rotorglocke (18) mit zentraler den Tragrohrabschnitt (14) durchdringender Antriebswelle (13) mit Drehverbindung zum Leistungsteil (2) hin aufweist,
- **dass** die Antriebswelle (13) zur Innenwand des Tragrohrabschninitts (14) hin gelagert ist,
- **dass** das Maschinengehäuse (1) ein einen Montageflansch (21) aufweisendes flanschartiges Mittelteil aufweist, mit Öffnungen (17) oder Nasen zur Befestigung der Drehkolbenmaschine an dritten Gegenständen, und an dem einerseits der zentrale Tragrohrabschnitt (14) angeordnet und andererseits das Maschinengehäuse (1) befestigt ist.

2. Drehkolbenmaschine nach Anspruch 1,
**dadurch gekennzeichnet,**
**dass** der Rotor des Außenläufermotors nach außerhalb der Maschine durch eine mit dem Maschinengehäuse (1) verbundene Haube (20) abgedeckt ist.

3. Drehkolbenmaschine nach Anspruch 1,
**dadurch gekennzeichnet,**
**dass** das Absperrteil (3) in diesem Gehäuse oder in einem an dem Ende dieses Gehäuses angeordneten Stopfen vorgesehenen Doppelwälzlager (7) angeordnet ist.

4. Drehkolbenmaschine nach einem der vorhergehenden Ansprüche,
**dadurch gekennzeichnet,**
**dass** die Antriebswelle (13) des Außenläufermotors im Tragrohr (14) auf Wälzlagern (16) gelagert ist.

5. Drehkolbenmaschine nach einem der vorhergehenden Ansprüche,
**dadurch gekennzeichnet,**
**dass** auf der dem Permanentmagneten (19) abgewandeten Seite des Außenrotors Kühlrippen zur Kühlluftventilierung angeordnet sind.

## Claims

1. Rotary piston machine,
- with at least two rotors which interact of power part (2) and shut-off part (3) and which have spur toothings, which spur toothings differ by one in terms of number of teeth and, together with a machine housing (1) which accommodates the rotors (2, 3), delimit working chambers,
- with a particular angle of the axes of rotation of the rotors (2, 3) relative to one another for generation of the delivery action,
- with drive of the power part (2) by way of a coaxially arranged electric motor and a rotary connection between electric motor and power part (2), and
- with cycloidal form of the toothing, that is to say with a trochoid toothing,
**characterized**
- **in that** the electric motor is an external-rotor motor with internal stator (15) and external rotor,
- **in that** the machine housing (1) has a support tube section (14) which projects into and bears the internal stator (15),
- **in that** the external rotor has a rotor bell (18) which engages around the internal stator and which has a central drive shaft (13), which drive shaft extends through the support tube section (14) and has a rotational connection to the power part (2),
- **in that** the drive shaft (13) is mounted with respect to the inner wall of the support tube section (14),
- **in that** the machine housing (1) has a flange-like central part which has an installation flange (21), said central part having openings (17) or lugs for the fastening of the rotary piston machine to external objects, and on which central part, on one side, the central support tube section (14) is arranged, and to which central part, on the other side, the machine housing (1) is fastened.

2. Rotary piston machine according to Claim 1,
**characterized**
**in that** the rotor of the external-rotor motor is covered toward the outside of the machine by a cowling (20) which is connected to the machine housing (1).

3. Rotary piston machine according to Claim 1,
**characterized**
**in that** the shut-off part (3) is arranged in said housing or in a double rolling bearing (7) provided plug arranged on the end of said housing.

4. Rotary piston machine according to one of the preceding claims,
**characterized**
**in that** the drive shaft (13) of the external-rotor motor is mounted, in the support tube (14), on rolling bearings (16).

5. Rotary piston machine according to one of the preceding claims,
**characterized**
**in that** cooling fins for cooling air ventilation are arranged on that side of the external rotor which is averted from the permanent magnet (19).

## Revendications

1. Moteur à piston rotatif
- comprenant au moins deux rotors agissant conjointement de partie de puissance (2) et partie d'arrêt (3), qui présentent chacun une denture frontale dont le nombre de dents diffère d'une dent, qui délimitent des espaces de travail avec un carter de moteur (1) recevant les rotors (2, 3),
- comprenant un angle déterminé des axes de rotation des rotors (2, 3) l'un par rapport à l'autre pour générer l'effet de propulsion,
- avec un entraînement de la partie de puissance (2) par un moteur électrique disposé sur le même axe, et une liaison en rotation entre le moteur électrique et la partie de puissance (2) et
- comprenant une réalisation cycloïdale de la denture, c'est-à-dire avec une denture trochoïdale,
**caractérisé en ce que**
- le moteur électrique est un moteur à induit externe avec un stator interne (15) et un rotor externe,
- le carter de moteur (1) présente une portion de tube porteur (14) pénétrant dans le stator interne (15) et le supportant,
- le rotor externe présente une cloche de rotor (18) s'engageant autour du stator interne avec un arbre d'entraînement central (13) traversant la portion de tube porteur (14) avec une liaison en rotation vers la partie de puissance (2),
- l'arbre d'entraînement (13) est supporté vers la paroi interne de la portion de tube porteur (14),
- le carter de moteur (1) présente une partie centrale de type bride présentant une bride de montage (21), avec des ouvertures (17) ou des ergots pour la fixation du moteur à piston rotatif à des objets tiers, et au niveau de laquelle d'une part est disposée la portion de tube porteur central (14) et d'autre part est fixé le carter de moteur (1).

2. Moteur à piston rotatif selon la revendication 1,
**caractérisé en ce que**
le rotor du moteur à induit externe est recouvert vers l'extérieur du moteur par un capot (20) connecté au carter de moteur (1).

3. Moteur à piston rotatif selon la revendication 1,
**caractérisé en ce que**
la partie d'arrêt (3) est disposée dans ce carter ou dans un double palier à roulement (7) prévu bouchon disposé à l'extrémité de ce carter.

4. Moteur à piston rotatif selon l'une quelconque des revendications précédentes,
**caractérisé en ce que**
l'arbre d'entraînement (13) du moteur à induit externe est supporté dans le tube porteur (14) sur des paliers à roulement (16).

5. Moteur à piston rotatif selon l'une quelconque des revendications précédentes,
**caractérisé en ce que**
des nervures de refroidissement pour la ventilation d'air de refroidissement sont disposées sur le côté du rotor externe opposé à l'aimant permanent (19).
